# EUROPÄISCHE PATENTSCHRIFT

(11) **EP 4 132 754 B1**
(45) Veröffentlichungstag und Bekanntmachung des Hinweises auf die Patenterteilung: **06.08.2025**
(21) Anmeldenummer: 21719044.6
(22) Anmeldetag: 06.04.2021
(51) Int. Cl.: B27C 5/06, B27M 1/08

(54) **ANLAGE ZUR BEARBEITUNG VON WERKSTÜCKEN AUS HOLZ, KUNSTSTOFF, ALUMINIUM UND DERGLEICHEN SOWIE VERFAHREN ZUM BEARBEITEN SOLCHER WERKSTÜCKE**
SYSTEM FOR MACHINING WORKPIECES MADE OF WOOD, PLASTIC, ALUMINUM, OR THE LIKE, AND METHOD FOR MACHINING SUCH WORKPIECES
SYSTÈME D'USINAGE DE PIÈCES EN BOIS, EN PLASTIQUE, EN ALUMINIUM OU SIMILAIRES ET PROCÉDÉ D'USINAGE DE TELLES PIÈCES

(30) Priorität: 09.04.2020 DE 102020002321
(43) Veröffentlichungstag der Anmeldung: 15.02.2023
(73) Patentinhaber: Michael Weinig AG, 97941 Tauberbischofsheim (DE)
(72) Erfinder: HEMMERICH, Michael, 97900 Külsheim (DE)
(74) Vertreter: Kohl, Karl-Heinz
(86) Internationale Anmeldenummer: PCT/EP2021/000038
(87) Internationale Veröffentlichungsnummer: WO 2021/204414

(56) Entgegenhaltungen:
- EP-A2- 0 991 112
- DE-A1- 102019 200 661
- DE-U1- 20 115 186
- DE-U1- 202004 020 954
- DE-U1- 9 312 534

## Beschreibung

Die Erfindung betrifft eine Anlage zur Bearbeitung von Werkstücken aus Holz, Kunststoff, Aluminium und dergleichen nach dem Oberbegriff des Anspruches 1 sowie ein Verfahren zum Bearbeiten solcher Werkstücke nach Anspruch 11.

Es sind Anlagen bekannt, mit denen längliche Werkstücke bearbeitet werden können. Solche Anlagen sind beispielsweise Fenstermaschinen oder Kehlmaschinen, auf denen die länglichen, im Querschnitt viereckigen Werkstücke an ihren Seiten bearbeitet werden. Außer solchen länglichen Werkstücken müssen häufig auch bogen- oder flächenförmige Werkstücke bearbeitet werden, beispielsweise Türblätter. Solche flächenförmigen Werkstücke werden auf Werkstückträgern gespannt, die üblicherweise ein ortsfestes System auf einem Bearbeitungszentrum bilden. Soll daher ein flächenförmiges Werkstück auf dem Werkstückträger gespannt werden, muss das Bearbeitungszentrum aus Sicherheitsgründen stillgesetzt werden.

Darüber hinaus ist es in der Regel sehr zeitaufwändig, solche flächenförmigen Werkstücke aufzuspannen, zumal diese in der Regel verhältnismäßig schwer sind. Hinzu kommt, dass der Bearbeitungsraum eines Bearbeitungszentrums in der Regel nur von einer Seite zugänglich ist, so dass die flächenförmigen Werkstücke nur schwierig auf den Werkstückträger gebracht werden können. Häufig ist eine kranartige Beschickungshilfe erforderlich.

Eine gattungsgemäße Anlage ist aus DE 20 2004 020 954 U1, welche den Oberbegriff von Anspruch 1 offenbart, bekannt. Die beiden Spanneinrichtungen sind in der Anlage übereinander angeordnet. Bei einer weiteren bekannten Anlage (DE 201 15 186 U1) ist ein Transportwagen mit Gummisaugern vorgesehen, mit denen eine Platte befestigt werden kann. Der Transportwagen mit dem Werkstück wird an einem Werkzeug vorbeigeführt, welches die Platte beim Vorbeischieben des Transportwagens bearbeitet.

Bei einer weiteren bekannten Anlage (DE 93 12 534 U1) wird ein plattenförmiges Werkstück auf einem Transportwagen aufgespannt und an ein Bearbeitungswerkzeug herangefahren, um mit ihm das Werkstück zu bearbeiten.

Es ist schließlich eine weitere Anlage bekannt (DE 10 2019 200 661 A1), bei der mit einem frei verfahrbaren ersten Werkzeugmaschinenaufbau Werkstücke zu einem zweiten Werkzeugmaschinenaufbau gefahren, dort positioniert und dann mit einem Werkzeug auf dem zweiten Werkzeugmaschinenaufbau bearbeitet werden.

Der Erfindung liegt die Aufgabe zugrunde, die gattungsgemäße Anlage sowie das Verfahren so auszubilden, dass flächen- oder bogenförmige Werkstücke einfach gespannt und ausgerichtet werden können, ohne dass der Betrieb der Anlage unterbrochen werden muss.

Diese Aufgabe wird bei der gattungsgemäßen Anlage erfindungsgemäß mit den kennzeichnenden Merkmalen des Anspruches 1 und beim erfindungsgemäßen Verfahren mit den Merkmalen des Anspruches 11 gelöst.

Die erfindungsgemäße Anlage ermöglicht es, das flächen- oder bogenförmige Werkstück außerhalb der Anlage problemlos auf dem Werkstückträger anzuordnen. Dadurch ist es möglich, dass während des Rüstvorganges die länglichen Werkstücke in der Anlage bearbeitet werden können. Außerhalb der Anlage kann der Werkstückträger so positioniert werden, dass er von allen Seiten zugänglich ist. Dann kann auch ein schweres Werkstück beispielhaft von zwei Personen leicht aufgelegt werden, so dass Hilfsmittel, wie beispielsweise ein Werkstattkran, nicht unbedingt erforderlich sind.

Ein den Werkstückträger tragender Wagen lässt sich an ein Führungssystem der Anlage andocken, damit der Werkstückträger zur Bearbeitung des aufgespannten flächen- oder bogenförmigen Werkstückes in die Anlage transportiert werden kann.

Der Werkstückträger ist vorteilhaft auf einer Führung des Wagens angeordnet. Er kann beispielsweise mittels Rädern verfahren werden, so dass er sich leicht an eine Position bringen kann, in der das flächen- oder bogenförmige Werkstück bequem auf dem Werkstückträger positioniert werden kann. Auf der Führung lässt sich der Werkstückträger einfach verschieben.

Damit der Werkstückträger mit dem aufgespannten flächen- oder bogenförmigen Werkstück einfach in die Anlage transportiert werden kann, ist in vorteilhafter Weise vorgesehen, dass die Führung des Wagens in angedockter Lage eine Fortsetzung des Führungssystems der Anlage bildet. Dann kann der Werkstückträger vom Wagen bequem in die Anlage transportiert werden.

Damit der Werkstückträger und damit das flächen- oder bogenförmige Werkstück in der Anlage einfach positioniert werden können, ist vorteilhaft der Werkstückträger in der Anlage fixierbar. Hierfür kann eine Formschlussverbindung zwischen dem Werkstückträger und dem Führungssystem vorgesehen sein, wie beispielsweise Fixierbolzen, Fixierkeile, Haken, die in entsprechende Ausnehmungen eingreifen.

Vorteilhaft ist die zweite Spanneinrichtung eine Saugspanneinrichtung, mittels der sich das flächen- oder bogenförmige Werkstück einfach auf dem Werkstückträger fixieren lässt. Die Sauger werden im Vakuumbetrieb betrieben und ziehen das flächen- oder bogenförmige Werkstück fest an.

Die Saugspanneinrichtung weist vorteilhaft auf dem Werkstückträger angeordnete Sauger auf.

Sie sind vorteilhaft auf dem Werkstückträger positionierbar, so dass sie individuell in Abhängigkeit vom festzuspannenden flächen- oder bogenförmigen Werkstück auf dem Werkstückträger positioniert werden können.

Die Positionierung der Sauger ist vorteilhaft dann einfach möglich, wenn die Oberseite des Werkstückträgers schachbrettmäßig aufgeteilt und die Koordinaten der Positionen der Sauger vorgegeben sind. Dann lassen sich die Sauger einfach und dennoch genau in die zum Aufspannen des flächen- oder bogenförmigen Werkstückes erforderlichen Positionen verstellen.

Es ist auch möglich, dass die Position der Sauger auf dem Werkstückträger durch eine Anzeigeeinrichtung angezeigt wird. Vorteilhaft ist hierbei der Einsatz eines Lasers, mit dem die Position des jeweiligen Saugers auf dem Werkstückträger positionsgenau angezeigt werden kann.

Bei einer anderen erfindungsgemäßen Ausbildung sind die Sauger zum Verschieben des flächen- oder bogenförmigen Werkstückes an der Schnittstelle zum Werkstück, d.h. an der Kontakfläche zwischen den Saugern und dem Werkstück, auf Druckluftbetrieb umschaltbar. Dann wird Druckluft erzeugt, die ein Luftkissen bildet, auf dem sich das flächen- oder bogenförmige Werkstück leicht verschieben lässt. Sobald das Werkstück positioniert ist, wird auf Vakuumbetrieb umgeschaltet, so dass das Werkstück fest gegen die Sauger gezogen und gehalten wird.

Beim erfindungsgemäßen Verfahren werden in der Anlage die länglichen Werkstücke bearbeitet, während gleichzeitig das flächen- oder bogenförmige Werkstück auf dem Werkstückträger der zweiten Spanneinrichtung außerhalb der Anlage gespannt wird. Dadurch muss der Betrieb der Anlage während des Rüstvorganges nicht unterbrochen werden. Erst wenn das flächen- oder bogenförmige Werkstück auf dem Werkstückträger aufgespannt ist, wird er in die Anlage gefahren, positioniert und arretiert. Zuvor wird die Bearbeitung der länglichen Werkstücke beendet, so dass sofort anschließend das flächen- oder bogenförmige Werkstück in der Anlage bearbeitet werden kann.

Es ist aber auch möglich, die Werkstücke in der Anlage auf dem arretierten Werkstückträger zu bestücken und zu entnehmen. Vorzugsweise dann, wenn die Anlage nicht mit der Produktion von länglichen Werkstücken benutzt werden muss.

Während der Bearbeitung des flächen- oder bogenförmigen Werkstückes können mit der ersten Spanneinrichtung bereits weitere längliche Werkstücke eingespannt werden, die nach der Bearbeitung des Werkstückes in der Anlage bearbeitet werden können.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in perspektivischer Darstellung eine erfindungsgemäße Anlage mit einer erfindungsgemäßen Spanneinrichtung,
- Fig. 2: in vergrößerter und perspektivischer Darstellung eine erfindungsgemäße Spanneinrichtung,
- Fig. 3: in perspektivischer Darstellung einen Teil der erfindungsgemäßen Anlage,
- Fig. 4: in vergrößerter Darstellung und teilweise im Schnitt eine Werkzeugwechselvorrichtung der erfindungsgemäßen Anlage,
- Fig. 5 bis 9: jeweils verschiedene Phasen beim Einspannen und Ausrichten von Werkstücken zur Bearbeitung in der Anlage,
- Fig. 10: in einer Darstellung entsprechend Fig. 1 eine erfindungsgemäße Anlage mit einer Spanneinrichtung für flächenförmige Werkstücke,
- Fig. 11 bis Fig. 13: verschiedene Schritte beim Einbringen des flächenförmigen Werkstückes in die Anlage.

In der im Folgenden beschriebenen Anlage werden längliche Werkstücke bearbeitet, die vorteilhaft aus Holz, aber auch aus Kunststoff, Aluminium oder einem ähnlichen Werkstoff bestehen können.

Die Werkstücke 1 haben rechteckigen Querschnitt und werden auf einer Zuführeinrichtung 2 quer zu ihrer Längsrichtung in y-Richtung zugeführt. Hierzu ist die Zuführeinrichtung 2 mit mindestens einer Transporteinheit 3 versehen, mit der die Werkstücke 1 quer zu ihrer Längsrichtung in die Anlage transportiert werden. Die zu bearbeitenden Werkstücke 1 können von Hand auf die Zuführeinrichtung 2 aufgelegt werden. Es ist aber auch eine automatische Werkstückzuführung möglich.

Die Transporteinheit 3 kann beispielhaft durch Transportriemen gebildet werden, die sich in y-Richtung erstrecken und auf denen die Werkstücke 1 bei der Zuführung in die Anlage aufliegen.

Die Zuführeinrichtung 2 hat wenigstens einen Auflagetisch 4, auf den die Werkstücke 1 aufgelegt werden. Sobald die Werkstücke 1 den Auflagetisch 4 verlassen, werden sie von der Transporteinheit 3 erfasst und quer zu ihrer Längsrichtung transportiert. Die Zuführeinrichtung kann mehrere neben einander liegende Transporteinheiten 3 aufweisen, um beispielsweise mehrere nebeneinander liegende Werkstücke 1 gleichzeitig transportieren zu können.

Die Werkstücke 1 werden zwei Spanneinrichtungen 5a, 5b zugeführt, mit denen die Werkstücke 1 an der Ober- und der Unterseite festgeklemmt werden.

Die Spanneinrichtungen 5a, 5b haben jeweils wenigstens einen, im Ausführungsbeispiel drei Spannwagen 6a bis 6c, 7a bis 7c, die jeweils obere Spannbacken 8a aufweisen, mit denen die Werkstücke 1 in bekannter Weise gegen untere Klemmbacken 8b gespannt werden. Die Spannwagen 6a bis 6c, 7a bis 7c können entsprechend der Länge der Werkstücke 1 individuell in x-Richtung positioniert werden. Je nach Ausbildung der Anlage kann die Zahl der Spanneinrichtungen 5a, 5b und Spannwagen 6a bis 6c, 7a bis 7c variieren. Je nach Werkstücklänge können unterschiedlich viele Spannwagen 6a bis 6c, 7a bis 7c die Spanneinrichtung 5a, 5b bilden. Die einzelne Spanneinrichtung 5a, 5b wird im Rahmen des Ausführungsbeispiels so definiert, dass in einer Spanneinrichtung 5a, 5b ein einzelnes Werkstück 1 eingespannt ist. Die Spannwagen 6a bis 6c, 7a bis 7c können unterschiedlich breit (in Längsrichtung der Werkstücke) sein, so dass auch ein Werkstück nur in einem Spannwagen 6a bis 6c, 7a bis 7c eingespannt sein kann. Dementsprechend besteht die Spanneinrichtung 5a, 5b in diesem Fall aus dem einen Spannwagen 6a bis 6c, 7a bis 7c.

Die Spannwagen 6a bis 6c, 7a bis 7c sind in x-Richtung längs einer Führung 9 verfahrbar. Die länglichen Werkstücke 1 erstrecken sich hierbei in x-Richtung, der Transportrichtung.

Die Spannwagen 6a bis 6c, 7a bis 7c gelangen in einen Übergabebereich 10, in dem die Werkstücke 1 von einer zweiten Spanneinrichtung 11 übernommen werden können.

Die Spanneinrichtung 11 hat eine untere Klemmbacke 12 für die Werkstücke 1 (Fig. 2), auf der die Werkstücke 1 im geklemmten Zustand aufliegen. Die Klemmbacke 12 erstreckt sich in x-Richtung über etwa die Länge der Spanneinrichtung 11.

Zum Einspannen der Werkstücke 1 dient eine obere Klemmbacke 13, die sich in x-Richtung über die Länge der Spanneinrichtung 11 erstreckt und mit mindestens zwei Antrieben 14, im Ausführungsbeispiel mit drei in x-Richtung mit Abstand hintereinander liegenden Antrieben 14, verbunden ist, mit denen die obere Klemmbacke 13 in z-Richtung verstellt werden kann.

Die Antriebe 14 haben jeweils einen Träger 14a, an dem die Klemmbacke 13 befestigt ist und der entlang einer (nicht dargestellten) Führung in z-Richtung verstellbar ist. Der Antrieb 14 ist bevorzugt eine Kolben-Zylinder-Einheit, mit der die Klemmkraft erzeugt wird. Die Kolben-Zylinder-Einheit hat den Zylinder 15, der an einem Träger 16 befestigt ist. Der Träger 14a, der mit der Klemmbacke 13 fest verbunden ist, ist mit einer Kolbenstange 17 verbunden, die in z-Richtung verschoben werden kann, um die obere Klemmbacke 13 in z-Richtung zu verstellen.

Die Antriebe 14 sind Teile von Verstelleinheiten 18, welche den Träger 16 aufweisen und die zusammen mit den Antrieben 14 in z-Richtung verfahren werden können.

Die Verstelleinheiten 18 sind in einer weiteren Verstelleinheit 19 vorgesehen, die z-Führungen 20 für die Träger 16 der Antriebe 14 aufweisen.

Die Verstelleinheiten 19 sind auf in y-Richtung sich erstreckenden Führungen 21 verfahrbar. Zum Antrieb der Verstelleinheiten 19 ist ein Antrieb 22 (Fig. 1) vorgesehen, um die Verstelleinheiten 19 in y-Richtung zu verfahren. Diese Verfahrachse ist als Positionierachse ausgebildet, so dass die Klemmbacken 12, 13 für die noch zu beschreibende Übernahme der Werkstücke 1 in die Spanneinrichtung 11 exakt in y-Richtung eingestellt werden können.

Der Antrieb 22 hat einen Antriebsmotor 23 mit einer in y-Richtung liegenden Motorwelle 24, die über Endlosantriebe 25 mit in y-Richtung sich erstreckenden Stellspindeln 26 antriebsverbunden ist. Mit ihnen können die Verstelleinheiten 19 in y-Richtung verfahren werden.

Die zu bearbeitenden Werkstücke 1 werden über die Zuführeinrichtung 2 und die Transporteinheit 3 (Fig. 1) in y-Richtung den Spanneinrichtungen 5a, 5b zugeführt, die sich in einem Beschickungsbereich 27 der Anlage befinden. In diesem Bereich kann das Werkstück 1 gegen einen gefederten Gegenanschlag 28 (Fig. 5) in y-Richtung geschoben und mit den Klemmbacken 8a, 8b der Spannwagen 6a bis 6c, 7a bis 7c geklemmt werden. Hierbei ist es nicht notwendig, das Werkstück 1 exakt und positionsgenau einzuspannen. Das Tiefenmaß in y-Richtung richtet sich nach der Breite des Werkstückes 1, das mittels eines Schiebers, der hinter dem Werkstück 1 zum Eingriff kommt und einen festgelegten Hub bzw. Weg ausführt, eingeschoben wird. Es wird durch die maximale Endposition des Gegenanschlags 28 begrenzt. Das Werkstück 1 kann hierbei auch verdreht oder ungerade bzw. schräg auf den Spannwagen 6a bis 6c, 7a bis 7c liegen.

Die Transporteinheit 3 steht im Vergleich zu den unteren Klemmbacken 8b beispielsweise höher, so dass die Werkstücke 1, wie etwa in Fig. 5 dargestellt, eher an der überstehenden Seite nach oben gekippt sind als nach unten. Daher kann das Einfahren der Spanneinrichtung 11 in y-Richtung ohne vorherigen z-Hub der unteren Klemmbacken 8b erfolgen.

Nach dem Einklemmen der unbearbeiteten Werkstücke 1 wird die Transporteinheit um ein kleines Maß abgetaktet, damit die Unterseite des Werkstückes 1 davon freikommt. Die Spanneinrichtungen 5a, 5b können dann längs der in x-Richtung sich erstreckenden Führung 9 in den Übergabebereich 10 transportiert werden, der auch den Bearbeitungsbereich der Anlage bildet. Das Werkstück 1 wird bei diesem Transport in seiner Längsrichtung, also in x-Richtung, verfahren.

Fig. 5 zeigt beispielhaft ein schräg und gekippt zwischen den Klemmbacken 8a, 8b der Spanneinrichtung 5a eingespanntes Werkstück 1. Erst im Übergabebereich 10 erfolgt die exakte Ausrichtung des Werkstückes 1, so dass es im Übergabebereich 10 mit hoher Genauigkeit eingespannt und bearbeitet werden kann.

Die obere Klemmbacke 13 der im Übergabebereich 10 befindlichen Spanneinrichtung 11 ist in z-Richtung so weit hochgefahren, dass das Werkstück 1 in die Spanneinrichtung 11 in x-Richtung eingefahren und/oder bei Bedarf die Spanneinrichtung 11 in y-Richtung verstellt werden kann. Bei Bedarf ist die untere Klemmbacke 12 der Spanneinrichtung 11 während des Einfahrens etwas nach unten gestellt, so dass es zu keiner Berührung mit dem Werkstück 1 und daraus folgender Beschädigung kommen kann.

Die Werkstücke 1 werden bei der Zuführung so in die jeweilige Spanneinrichtung 5a, 5b eingespannt, dass sie mit ihrer einen Längsseite 29 in y-Richtung über die Klemmbacken 8a, 8b der Spannwagen 6a bis 6c, 7a bis 7c in Richtung auf die Spanneinrichtung 11 vorstehen. Da das Werkstück 1 beispielhaft schräg in der Spanneinrichtung 5a, 5b eingespannt ist, verläuft die Längsseite 29 des Werkstückes 1 unter einem entsprechenden Winkel zur x-Richtung. Ist das Werkstück 1, wie beispielhaft dargestellt, auch noch gekippt eingespannt, dann liegt die Längsseite 29 des Werkstückes 1 auch unter einem kleinen spitzen Winkel zur y-Richtung.

Sobald sich die Spanneinrichtung 5a, 5b im Übergabebereich 10 befindet und der Spanneinrichtung 11 gegenüberliegt, werden die oberen Klemmbacken 8a der Spannwagen 6a bis 6c, 7a bis 7c in z-Richtung angehoben (Fig. 6). Das Werkstück liegt vollständig frei, weil auch die Klemmbacke 13 der Spanneinrichtung 11 in z-Richtung hochgefahren ist.

Jeder Spannwagen 6a bis 6c, 7a bis 7c der Spanneinrichtungen 5a, 5b hat mindestens einen Gegenanschlag 28, der mittels eines Pneumatikzylinders in zwei Positionen vor- und zurückgetaktet werden kann und der in der vorderen Stellung aufgrund der Druckbeaufschlagung als gefederter Gegenanschlag 28 wirkt. In Fig. 3 befindet sich der Gegenanschlag 28 in der zurückgefahrenen Stellung, in der er Abstand vom Werkstück 1 hat. Im Ausführungsbeispiel hat jeder Spannwagen 6a bis 6c, 7a bis 7c einen vor- und zurücktaktbaren gefederten Gegenanschlag 28.

Der in y-Richtung gemessene Abstand zwischen den einander gegenüberliegenden Spanneinrichtungen 5a, 5b und 11 ist so eingestellt, dass das Werkstück 1 über einen Teil seiner Breite auf die untere Klemmbacke 12 der Spanneinrichtung 11 gelangt.

Da bei der Übergabe bzw. Ausrichtung des Werkstückes 1 die Klemmbacken 8a, 13 hochgefahren sind, liegt das Werkstück 1 auf den unteren Klemmbacken 8b, 12 ohne Spannung auf. Dabei muss gewährleistet sein, dass die unteren Klemmbacken 8b, 12 auf exakt gleicher Höhe liegen.

Im nächsten Schritt erfolgt die Ausrichtung des Werkstückes 1, damit es positionsgenau für die nachfolgende Bearbeitung positioniert ist. Hierzu ist die Spanneinrichtung 5a, 5b mit dem mindestens einen gefederten Gegenanschlag 28 versehen, der in y-Richtung bewegbar ist. Der Gegenanschlag 28 hat eine senkrecht zur Auflagefläche der unteren Klemmbacke 8b liegende Anschlagfläche 30, mit der er an der der Längsseite 29 gegenüberliegenden Längsseite 31 des Werkstückes 1 zur Anlage kommt, wenn er das Werkstück 1 in y-Richtung verschiebt (Fig. 7).

Mit dem Gegenanschlag 28 wird das Werkstück 1 in y-Richtung auf die untere Klemmbacke 12 so weit geschoben, bis das Werkstück 1 mit seiner Längsseite 29 an einem in x-Richtung sich erstreckenden Anschlag 32 der Spanneinrichtung 11 anliegt (Fig. 7), dessen Anlageseite ebenfalls senkrecht zur Auflagefläche der unteren Klemmbacke 12 liegt. Der Anschlag 32 der Spanneinrichtung 11 ist in y-Richtung positionierbar. Auf diese Weise kann die Position des Werkstückes 1 für die nachfolgende Bearbeitung exakt eingestellt werden.

Die Einstellung des Werkstückes 1 erfolgt in vorteilhafter Weise derart, dass es in y-Richtung bereits bei dieser ersten Einspannung seine für die nachfolgende Bearbeitung der Längsseite 31 erforderliche Lage einnimmt. Dann muss das Werkstück 1 nach der Bearbeitung der einen Längsseite 29 und der Übergabe an die Spanneinrichtung 11 nicht bewegt werden.

Bei dem beschriebenen Ausrichtvorgang wird das Werkstück 1 in die exakte Position gebracht.

Sobald die positionsgenaue Ausrichtung des Werkstückes 1 über die horizontalen Anschläge 28, 32 erfolgt ist, werden die oberen Klemmbacken 8a der Spannwagen 6a bis 6c, 7a bis 7c in z-Richtung abgesenkt, bis das Werkstück 1 zwischen den oberen Klemmbacken 8a und den unteren Klemmbacken 8b eingespannt ist. Die Einspannung des Werkstückes 1 ist derart, dass es in y-Richtung in Richtung auf die Spanneinrichtung 11 über die beiden Klemmbacken 8a, 8b vorsteht. Im Ausführungsbeispiel steht das Werkstück 1 etwa über seine halbe Breite über die Klemmbacken 8a, 8b vor (Fig. 8 und 9).

Das eingespannte Werkstück 1 liegt mit seiner Längsseite 31 an der Anschlagfläche 30 des Gegenanschlags 28 der Spanneinrichtung 5a, 5b an (Fig. 8 und 9).

Der Anschlag 32 kann über eine separate y-Achse oder mittels der y-Achse der Spanneinrichtung 11 in seine y-Position positioniert werden.

Im Ausführungsbeispiel ist der Anschlag 32 auf den Trägern 16 der Verstelleinheiten 18 angeordnet und lässt sich in drei Positionen in y-Richtung verstellen. Zum Abschieben der fertig bearbeiteten Werkstücke 1 wird der Anschlag 32 in y-Richtung nach vorn getaktet. Die beiden vorgetakteten Positionen des Anschlages 32 dienen zum Ausrichten und Abschieben der Werkstücke 1. Der Anschlag 32 wird dann in die dritte Position zurückgetaktet, wenn das Werkstück 1 für die zweite Einspannung zur Bearbeitung der Längsseite 31 der Spanneinrichtung 11 übergeben werden soll. Der Anschlag 32 liegt dann nicht am Werkstück 1 an. In Fig. 6 ist die mittlere Position des Anschlages 32 dargestellt.

Sobald das Werkstück 1 in der beschriebenen Weise in der Spanneinrichtung 5a, 5b eingespannt ist, wird die Spanneinrichtung 11 mit den beschriebenen Verstelleinheiten 19 (Fig. 2) in y-Richtung so weit zurückgefahren, dass anschließend das Werkstück 1 an seinen Stirnseiten und seiner Längsseite 29 mit den entsprechenden Werkzeugen bearbeitet, in der Regel profiliert oder glattgehobelt werden kann.

In dem über die Klemmbacken 8a, 8b vorstehenden Bereich sowie in den zwischen den oberen und unteren Klemmbacken 8a, 8b liegenden Bereichen können in die Oberseite 33 und/oder die Unterseite 34 des Werkstückes 1 Bohrungen, Nuten und dergleichen eingebracht werden.

Sobald das Werkstück 1 an seiner einen Längsseite 29 und gegebenenfalls an seiner Oberseite und/oder seiner Unterseite 34 bearbeitet worden ist, wird die Spanneinrichtung 11 mittels der Verstelleinheiten 19 in y-Richtung wieder in eine Position relativ zur Spanneinrichtung 5a, 5b gefahren, in der das Werkstück 1 von den Klemmbacken 12, 13 der Spanneinrichtung 11 übergriffen wird. Diese Lage der beiden Spanneinrichtungen 5a, 5b und 11 relativ zueinander entspricht in etwa der Position, wie sie in Fig. 8 dargestellt ist. In dieser Lage, in der das an seiner einen Längsseite 29 bearbeitete Werkstück 1 noch in der Spanneinrichtung 5a, 5b eingespannt ist, wird die obere Klemmbacke 13 der Spanneinrichtung 11 in z-Richtung so weit abgesenkt, dass das Werkstück in dem über die Klemmbacken 8a, 8b überstehenden Bereich oder an einem zuvor bearbeiteten Bereich, zum Beispiel in einem Falz, in der Spanneinrichtung 11 festgeklemmt wird.

Bei dieser y-Bewegung wird die Spanneinrichtung 11 so weit in Richtung auf die Spanneinrichtung 5a, 5b verfahren, bis die Spanneinrichtung 11 die für eine optimale Klemmung und für eine Bearbeitung des Werkstückes 1 an der Längsseite 31 optimale Position erreicht hat.

Während des Übergabevorganges ist das Werkstück 1 zu keiner Zeit frei. Außerdem verändert sich die Position des Werkstückes 1 nicht, sondern bleibt in der Anlage ortsfest. Dadurch ist eine sehr genaue Bearbeitung des Werkstückes 1 sichergestellt, da insbesondere keine Achspositionierung der Spanneinrichtung 11 erfolgen muss.

Sobald der überstehende Teil des Werkstückes 1 in der Spanneinrichtung 11 festgeklemmt ist, werden die oberen Klemmbacken 8a der Spannwagen 6a bis 6c, 7a bis 7c in z-Richtung abgehoben, so dass das Werkstück 1 durch die Spanneinrichtung 5a, 5b nicht mehr eingeklemmt ist. Die Spanneinrichtung 5a, 5b wird anschließend in x-Richtung zurück zum Übergabe- bzw. Beschickungsbereich 27 verfahren, um dort das nächste zu bearbeitende Werkstück 1 aufzunehmen.

Vor diesem Zurückfahren erfolgt in vorteilhafter Weise ein geringer z-Hub (beispielsweise 3 mm) der Spanneinrichtung 11 nach oben, oder die Spanneinrichtung 11 fährt in y-Richtung zurück, damit die Unterseite des Werkstückes 1 beim Verfahren der Spanneinrichtung 5a, 5b nicht beschädigt wird.

Damit eine zuverlässige Übergabe zwischen der Spanneinrichtung 5a, 5b und der Spanneinrichtung 11 stattfinden kann, kann es auch vorteilhaft sein, wenn beim Verfahren in bzw. aus der Übergabestellung die jeweils unteren Klemmbacken 8b, 12 geringfügig in z-Richtung abgesenkt werden können, so dass sichergestellt ist, dass die unteren Klemmbacken 8b, 12 nicht mit der Auflageseite des Werkstückes 1 in Berührung kommt, bei der deren Oberfläche beschädigt werden könnte.

Das Werkstück 1 ist in der Spanneinrichtung 11 so eingespannt, dass es in y-Richtung ausreichend weit über die Klemmbacken 12, 13 der Spanneinrichtung 11 übersteht. Die noch nicht bearbeitete Längsseite 31 des Werkstückes 1 kann dann problemlos mit dem entsprechenden Werkzeug bearbeitet werden.

In dem Bereich der Oberseite 33 bzw. der Unterseite 34 des Werkstückes 1, der frei liegt, können mit einem entsprechenden Werkzeug auch Bohrungen, Nuten und dergleichen eingebracht werden.

Der beschriebene Ablauf beim Einspannen, bei der Übergabe und bei der Bearbeitung des Werkstückes 1 erfolgt mit allen Spanneinrichtungen 5a, 5b in gleicher Weise. Bei der gleichzeitigen Bearbeitung von zwei oder mehr Werkstücken 1 können durchaus zwei oder mehr Spanneinrichtungen 5a, 5b zum Einsatz kommen, die zeitgleich und parallel die entsprechenden Bewegungen ausführen, wie anhand der Fig. 5 bis 9 erläutert worden ist.

Die beiden Klemmbacken 12, 13 der Spanneinrichtung 11 erstrecken sich über die gesamte Länge der im Einsatzbereich der Anlage gebräuchlicher Werkstücklängen. Die obere Klemmbacke 13 wird in der beschriebenen Weise in z-Richtung mittels mehrerer Antriebe 14 angetrieben. Im Ausführungsbeispiel dienen zur z-Verstellung der oberen Klemmbacke 13 drei Antriebe 14, die mit Abstand in x-Richtung hintereinander angeordnet sind. Mit den Antrieben 14 wird die zur Einklemmung der Werkstücke 1 erforderliche Klemmkraft aufgebracht.

Die Antriebe 14 können elektrische, pneumatische, hydraulische oder ähnliche Antriebe sein. Sie haben vorteilhaft gleichen Abstand voneinander.

Um eine gleichmäßige Druckverteilung über die Länge der Klemmbacken 12, 13 zu ermöglichen, ist mindestens einer der Antriebe 14 kraftgeregelt.

Die untere Klemmbacke 12, die im Normalfall die Referenzkante bzw. Referenzfläche für die Bearbeitung des Werkstückes 1 bildet, wird hinreichend steif ausgeführt. Dadurch ist eine hohe Fräsgenauigkeit bei der Bearbeitung des Werkstückes sichergestellt.

Vorteilhaft ist, wenn das Werkstück 1 bzw. die Werkstücke 1 symmetrisch zu der Mitte der Spanneinrichtung 11 gespannt wird bzw. werden. Hierfür wird mit dem mittleren der drei Antriebe 14 über die Klemmbacke 13 eine bestimmte Kraft auf das Werkstück 1 ausgeübt. Die beiden äußeren Antriebe 14 werden gemeinsam ebenfalls auf eine bestimmte Klemmkraft eingestellt. Auf diese Weise lässt sich über die Länge des Werkstückes 1 die Flächenpressung konstant halten.

Es ist möglich, mit den beiden äußeren Antrieben 14 eine etwas höhere Spannkraft auf das Werkstück 1 auszuüben als mit dem mittleren Antrieb 14. Dadurch wird das Werkstück 1 im Bereich seiner beiden Enden stärker geklemmt als im mittleren Bereich. Somit kann das Werkstück 1 als Ganzes in seiner Position optimal gehalten werden.

Um die unterschiedlichen Kräfte zu erzeugen, hat die Spanneinrichtung 11 mehrere Druckkreise. Im Ausführungsbeispiel ist jedem Antrieb 14 jeweils ein Druckregelventil 35 bis 37 (Fig. 2) zugeordnet. Mit ihrer Hilfe kann an den Antrieben 14 der jeweilige Spanndruck eingestellt werden, so dass mit den Antrieben 14 unterschiedliche Klemmkräfte erzeugt werden können. Insbesondere bei nicht symmetrischer Lage der Werkstücke 1 in der Spanneinrichtung 11 oder bei stärker oder ungleichmäßig gekrümmten Werkstücken 1 kann somit über die Länge des Werkstückes die Klemmkraft so eingestellt werden, dass eine optimale Einspannung gewährleistet ist. Insbesondere kann hierbei auch die Wirkung der Gewichtskraft der oberen Klemmbacke 13 berücksichtigt werden.

Grundsätzlich ist es auch möglich, dass die beiden äußeren Antriebe 14 über einen Druckkreis beaufschlagt werden und der mittlere Antrieb 14 über einen anderen Druckkreis.

Im einfachsten Fall hat die Spanneinrichtung 11 nur zwei Antriebe 14 für die obere Klemmbacke 13. In diesem Fall kann die obere Klemmbacke 13 gegebenenfalls in Längsrichtung leicht gekrümmt ausgebildet sein, um deren Durchbiegung beim Spannen zu kompensieren.

Durch den Einsatz von nur zwei oder drei Antrieben 14 für lange Werkstücke 1 wird eine sehr wirtschaftliche Werkstückklemmung erreicht, wobei das Werkstück 1 dennoch mit gleichmäßiger Klemmkraft auf dem Werkstücktisch mit der unteren Klemmbacke 12 fixiert wird.

Wie anhand der Fig. 5 bis 9 im Einzelnen erläutert worden ist, hat die Spanneinrichtung 11 den seitlichen Anschlag 32, mit dem die Einspanntiefe des Werkstückes 1 festgelegt werden kann. Da sich die untere Klemmbacke 12 wie die obere Klemmbacke 13 über die Länge des Werkstückes erstreckt, kann auch der Anschlag 32 über die gesamte Länge der Klemmbacken 12, 13 durchgehen. Auf diese Weise kann mit einfachen konstruktiven Mitteln eine hohe Präzision bei der Positionierung des Werkstückes 1 in der Spanneinrichtung 11 bzw. in der Spanneinrichtung 5a, 5b erreicht werden. Zur Verstellung des Anschlages 32 in y-Richtung ist nur ein Antrieb erforderlich, da die Anschlagpunkte in der Länge nicht flexibel zueinander ausgebildet sein müssen.

Sobald die Werkstücke 1 fertig bearbeitet sind, d.h. zumindest an beiden Längsseiten 29, 31 entsprechend bearbeitet worden sind, werden sie auf eine Aufnahmeeinheit 38 geschoben (Fig. 1). Sie hat einen Auflageteil 39, der sich horizontal erstreckt und von einer senkrecht nach oben anschließenden Seitenwand 40 absteht.

Nach der Fertigbearbeitung der Werkstücke 1 wird die Aufnahmeeinheit 38 so weit abgesenkt, bis sie sich im Bereich unterhalb der eingespannten Werkstücke befindet. Dann wird das Werkstück 1 nach Lösen der Einspannung mit dem Anschlag 32 der Spanneinrichtung 11 durch einen (nicht dargestellten) Antrieb in y-Richtung auf die Aufnahmeeinheit 38 geschoben.

Während der Bearbeitung der Werkstücke 1 im Übergabebereich 10 ist die Aufnahmeeinheit 38 so weit nach oben verstellt, dass sie die Werkstückbearbeitung nicht behindert. Nach der Übergabe der fertig bearbeiteten Werkstücke 1 an die Aufnahmeeinheit 38 wird diese wieder nach oben in z-Richtung verstellt.

Die Aufnahmeeinheit 38 ist an einem als Portal 41 ausgebildeten Träger vorgesehen, der in x-Richtung verfahrbar ist. Das Portal 41 hat zwei Ständer 42, 43 (Fig. 1), die auf Führungen 44, 45 verfahrbar sind, die sich in x-Richtung erstrecken. Die beiden Ständer 42, 43 sind am oberen Ende durch einen Querträger 46 miteinander verbunden. Zum Verfahren des Portals 41 ist ein Antrieb 47 vorgesehen, der beispielhaft am Ständer 43 angeordnet ist.

Am Querträger 46 ist ein in z-Richtung verfahrbarer Schlitten 48 (Fig. 1) zur Höhenverstellung der Aufnahmeeinheit 38 angeordnet. Zur Abstützung des Auflageteils 39 sind zwei Arme 49 vorgesehen, die mit einem Ende an der Aufnahmeeinheit 38 und mit dem anderen Ende am Schlitten 48 angelenkt sind.

Mit dem Portal 41 wird die Aufnahmeeinheit 38, sobald die fertig bearbeiteten Werkstücke 1 auf ihr abgelegt sind und sie in ihre obere Position verstellt worden ist, längs der Führungen 44, 45 in x-Richtung so weit verfahren, dass die Werkstücke 1 von der Aufnahmeeinheit 38 an eine Abführeinheit 50 übergeben werden können. Sie ist im Bereich oberhalb der Zuführeinrichtung 2 vorgesehen. Die Aufnahmeeinheit 38 wird in z-Richtung abgesenkt. Sie hat Aussparungen 51, in welche im Ausführungsbeispiel Riemenbahnen 52 der Abführeinheit 50 ragen, wenn die Aufnahmeeinheit 38 abgesenkt wird. Die auf der Aufnahmeeinheit 38 abgelegten Werkstücke 1 können dadurch von den Riemenbahnen 52 erfasst und von der Aufnahmeeinheit 38 abgenommen werden. Die fertig bearbeiteten Werkstücke 1 werden der Abführeinheit 50 für die weitere Verarbeitung entnommen.

Die beiden Führungen 44, 45 für das Portal 41 sind so vorgesehen, dass die Führung 9 für die Spanneinrichtungen 5a, 5b im Bereich zwischen den beiden Führungen 44, 45 liegt. Dadurch können das Portal 41 in x-Richtung und gleichzeitig auch die Spanneinrichtungen 5a, 5b mit den Spannwagen 6a bis 6c, 7a bis 7c in x-Richtung verfahren werden, so dass eine zeitparallele Arbeitsweise gewährleistet ist.

Im Ausführungsbeispiel ist die Führung 9 nahe benachbart zur Führung 44 des Portals 41 vorgesehen. Der Ständer 42 des Portals 41, der längs der Führung 44 verfahrbar ist, ist so ausgebildet, dass er nicht in Kollision mit den längs der Führung 9 verfahrbaren Spanneinrichtungen 5a, 5b kommt.

Die zur Bearbeitung der Werkstücke 1 vorgesehenen Werkzeuge sind am Portal 41 vorgesehen, das zur Bearbeitung der Werkstücke 1 längs der Führungen 44, 45 verfahren wird.

Am Querträger 46 ist ein Schlitten 53 in y-Richtung verfahrbar angeordnet. Vorteilhaft ist der Schlitten 53 an der von der Aufnahmeeinheit 38 abgewandten Seite des Querträgers 46 angeordnet. Er hat in y-Richtung verlaufende Führungen 54, längs denen der Schlitten 53 verfahrbar ist (Fig. 3). Er trägt eine Werkzeugspindel 55, deren Achse in z-Richtung verläuft und die im Ausführungsbeispiel eine Motorspindel ist.

In das untere Ende der Werkzeugspindel 55 wird ein zur Bearbeitung der Werkstücke 1 erforderliches Werkzeug 56 (Fig. 4) eingesetzt, das in einem Magazin 57 bereitgestellt wird. Es ist beispielhaft ein Linearmagazin (Fig. 1), das in einer Reihe hintereinander angeordnete Speicherplätze 58 für die Werkzeuge 56 aufweist.

Die Werkzeugspindel 55 ist an einem Spindelträger 59 gehalten (Fig. 3), der gegenüber dem Schlitten 53 in z-Richtung verfahrbar ist. Der Spindelträger 59 kann mittels eines am Schlitten 53 gelagerten Antriebes 60 in z-Richtung verstellt werden.

Das entsprechende Werkzeug 56 kann mittels des Portals 41, des Schlittens 53 und des Spindelträgers 59 in gewünschtem Maße in x-, y- und z-Richtung verfahren werden. Auf diese Weise können die entsprechenden Seiten des Werkstückes 1 innerhalb des Übergabebereiches 10 in der beschriebenen Weise bearbeitet werden.

Um die Werkzeuge 56 dem Werkzeugmagazin 57 entnehmen und in die Werkzeugspindel 55 einsetzen zu können, ist die Anlage mit einer Werkzeugwechseleinrichtung 61 versehen, die am Portal 41 vorgesehen ist und zusammen mit ihm in x-Richtung verfahren werden kann.

Mit der Werkzeugwechseleinrichtung 61 können die für die Bearbeitung der Werkstücke 1 erforderlichen Werkzeuge 56 dem Magazin 57 entnommen und in die Werkzeugspindel 55 eingesetzt werden. Umgekehrt kann mit der Werkzeugwechseleinrichtung 61 das jeweilige Werkzeug 56 in das Magazin 57 eingesetzt werden.

Die Werkzeugwechseleinrichtung 61 hat ein Tellermagazin 62 mit einer in z-Richtung liegenden Achse 63, mit der das Tellermagazin 62 gedreht werden kann.

Auf der Achse 63 sitzt drehfest ein Sternträger 64 mit radial verlaufenden Armen 65, die am freien Ende jeweils mit einer Aufnahme 66 für Werkzeuge 56 versehen sind (Fig. 4).

Das Magazin 56 hat die Speicherplätze 58 (Fig. 3), die mit den Aufnahmen 66 des Tellermagazins 62 entsprechenden Aufnahmen 67 ausgestattet sind.

Das Tellermagazin 62 ist Teil eines Schlittens 68 (Fig. 3), der in y-Richtung längs eines in y-Richtung sich erstreckenden Querträgers 69 verfahrbar ist. Er ist mit dem Portal 41, insbesondere mit dessen Ständer 42, verbunden. Wie Fig. 3 zeigt, ist der Querträger 69 an einer Seite mit zwei in y-Richtung sich erstreckenden Führungen 70 versehen, die in z-Richtung mit Abstand übereinander liegen. Mit dem Schlitten 68 kann das Tellermagazin 62 längs der Führungen 70 in die jeweiligen Übergabestellungen verfahren werden.

Hierzu dient eine Zylindereinheit 71, die oberhalb des Querträgers 69 angeordnet ist.

Die Werkzeugwechseleinrichtung 61 ist mit einer Übergabeeinheit 72 versehen (Fig. 4), mit der die Werkzeuge 56 vom Magazin 57 dem Tellermagazin 62 übergeben werden können. Die Übergabeeinheit 72 besteht aus einem Schlitten 73, einem Übergabeteil 74 und einem Antrieb 75.

Die Übergabeeinheit 72 ist an einer Halterung 76 vorgesehen, die vorteilhaft plattenförmig ausgebildet ist und sich in y-Richtung erstreckt. Die Halterung 76 hat ein Tragelement 77, das am Schlitten 68 befestigt ist.

Bei einer weiteren (nicht dargestellten) Ausführungsform kann die Übergabeeinheit 72 am freien Ende des Querträgers 69 befestigt sein.

Der Schlitten 73 ist in y-Richtung längs der Halterung 76 verfahrbar. Auf der Halterung 76 befindet sich eine Führungsschiene 78 für den Schlitten 73. Die Verstellung des Schlittens 73 erfolgt über eine Kolben-Zylinder-Einheit 79, deren Gehäuse 80 mit dem Schlitten 73 und deren Kolbenstange 81 mit der Halterung 76 verbunden sind.

Im Schlitten 73 ist das in z-Richtung verstellbare Übergabeteil 74 untergebracht. Es ist vorteilhaft bolzenförmig ausgebildet und kann aus einer Ruhestellung in eine Übergabestellung verschoben werden. Hierfür ist der Antrieb 75 vorgesehen, beispielsweise ein Pneumatikzylinder, mit dem das Übergabeteil 74 axial verschoben werden kann.

Fig. 4 zeigt das Übergabeteil 74 in seiner Übergabeposition, in der es in eine Innenkontur 82 einer werkzeugseitigen Schnittstelle 83 eingreift. Sie ist vorteilhaft eine HSK-Schnittstelle. Sie hat am Konusende und an einer Vertiefung im Konusboden einen Passdurchmesser, in den das bolzenförmige Übergabeteil 74 eingeführt werden kann, wodurch eine kippfreie Horizontalkraft auf das Werkzeug 56 ausgeübt werden kann. Dadurch ist es möglich, das Werkzeug 56 ohne Verkippen von der Aufnahme 67 des Magazins 57 in die Aufnahme 66 des Tellermagazins 62 zu überführen.

Das Werkzeug 56 hat im Bereich der Schnittstelle 83 eine Greifernut 84, die sich über den Umfang der Schnittstelle 83 erstreckt und in welche Schenkel 85, 86 eingreifen, welche die Aufnahmen 66 im Tellermagazin 62 und die Aufnahmen 67 im Magazin 57 begrenzen. Die Schenkel 85, 86 sind so ausgebildet, dass sie form- und vorteilhaft kraftschlüssig in die Greifernut 84 eingreifen. Das Werkzeug 56 ist dadurch in axialer Richtung sowohl im Magazin 57 bzw. dem Tellermagazin 62 als auch bei der Übergabe abgestützt, so dass nicht die Gefahr besteht, dass es nach unten fällt.

Vorteilhaft ist es, wenn das Übergabeteil 74 so ausgebildet ist, dass beim Einfahren des Übergabeteiles 74 die Innenkontur 82 der Schnittstelle 83 ausgeblasen wird. Die entsprechende Bohrung kann im Übergabeteil 74 vorgesehen sein.

Es ist auch möglich, für die Zuführung der Blasluft separat seitlich an der Übergabeeinheit 72 wenigstens eine Blasdüse vorzusehen, durch die ein Blasstrahl gelangt, mit dem Späne aus der Bohrung des Werkzeuges 56 geblasen bzw. gesaugt werden.

Um das Werkzeug 56 aus dem Magazin 57 abzuholen, wird der Schlitten 73 in y-Richtung am Querträger 69 in Richtung auf das Magazin 57 verfahren. Das Tellermagazin 62 ist hierbei in x-Richtung durch Verfahren des Portals 41 so gegenüber dem zu übernehmenden Werkzeug 56 ausgerichtet und der Sternträger 64 so um die vertikale Achse 63 des Tellermagazins 62 gedreht, dass die Aufnahmen 66, 67 des Tellermagazins 62 und des Magazins 57 einander gegenüberliegen. Das Übergabeteil 74 ist so weit zurückgezogen, dass es beim Verfahren des Schlittens 73 nicht in Kontakt mit dem Werkzeug 56 kommt.

Um das Werkzeug 56 vom Magazin 57 in das Tellermagazin 62 zu überführen, wird das Übergabeteil 74 der Übergabeeinheit 72 in z-Richtung so weit nach unten verschoben, dass es in die Innenkontur 82 der Schnittstelle 83 des Werkzeuges 56 eingreift (Fig. 4).

Wird der Schlitten 73 mit dem in das Werkzeug 56 eingreifenden Übergabeteil 74 in y-Richtung in Richtung auf das Portal 41 gefahren, wird das Werkzeug 56 in die Aufnahme 66 des Tellermagazins 62 gedrückt. Nunmehr kann der Schlitten 68 zusammen mit dem Tellermagazin 62 und der Übergabeeinheit 72 längs der Führungen 70 in y-Richtung in Richtung auf das Portal 41 verfahren werden. Das Übergabeteil 74 wird vor, während oder nach dem Fahren in die Übergabestellung zurückgezogen, so dass es vom Werkzeug 56 freikommt. Anschließend wird das Tellermagazin 41 um 180° so gedreht, dass das Werkzeug 56 im Bereich unterhalb der am Portal 41 vorgesehenen Werkzeugspindel 55 positioniert ist. Sie wird anschließend in z-Richtung so weit nach unten gefahren, dass das Werkzeug 56 in die Werkzeugspindel 55 aufgenommen und mittels eines an sich bekannten HSK-Spannsystems gespannt wird.

In der Anlage können auch bogenförmige oder flächenförmige Werkstücke 87 bearbeitet werden, wie es beispielhaft in den Fig. 1 und 10 bis 13 für ein flächenförmiges Werkstück dargestellt ist. Es wird auf einem Werkstückträger 88 positioniert, zum Beispiel nach Vorgabe der Anlagensteuerung. Auf dem Werkstückträger 88 kann das flächenförmige Werkstück 87 durch Spanner und Sauger 89 gehalten werden (Fig. 10).

Der Werkstückträger 88 befindet sich auf einem Wagen 90, der mittels Rädern 91 an die Anlage herangefahren werden kann. Auf dem Wagen 90 befindet sich eine Führung 92, vorzugsweise beidseitig je eine Führung 92, längs der der Werkstückträger 88 verschiebbar ist.

Da der Wagen 90 fahrbar ist, kann das Werkstück 87 beispielsweise an einem Rüstplatz auf dem Werkstückträger 88 aufgespannt werden. Anschließend wird der Wagen 90 mit dem aufgespannten Werkstück 87 so an die Anlage herangefahren (Fig. 12), dass die Führung 92 nach Öffnen einer Maschinenschutzabdeckung an ein Führungssystem 93 der Anlage angedockt werden kann. Das Führungssystem 93 erstreckt sich im Übergabebereich 10 der Anlage in y-Richtung und besteht vorteilhaft ebenfalls beidseitig aus je einer Führung 93. Nach dem Andocken ergibt sich zwischen dem Werkstückträger 88 und der Anlage eine durchgängige Führungsbahn, auf welcher der Werkstückträger 88 zusammen mit dem Werkstück 87 in die Anlage geschoben werden kann.

Bevor der Werkstückträger 88 mit dem aufgespannten Werkstück 87 in die Anlage gefahren wird, wird die Spanneinrichtung 11 in z-Richtung so weit abgesenkt, dass eine freie Überfahrt des Werkstückträgers 88 über die abgesenkte Spanneinrichtung möglich ist (Fig. 12). Alternativ oder zusätzlich kann die Führungsbahn 93 in der Anlage angehoben werden. Das Fahrportal 41 sowie die Spanneinheiten 5a, 5b befinden sich außerhalb des Übergabebereichs 10, so dass der Werkstückträger 88 mit dem aufgespannten Werkstück 87 kollisionsfrei in die Anlage eingebracht werden kann.

Im Ausführungsbeispiel wird der Werkstückträger 88 von Hand in die Anlage geschoben. Dies kann aber auch über einen Antrieb erfolgen.

Vorteilhaft kann der Werkstückträger 88 auch auf dem Wagen 90 abgesenkt werden, um dem Bediener beim Auflegen und Ausrichten der Werkstücke 87 eine ergonomisch gute Arbeitsposition zu ermöglichen.

Nach Wegfahren des Wagens 90 und Schließen der Maschinenschutzabdeckung wird der Werkstückträger 88 so weit abgesenkt, dass das Werkstück 87 in die notwendige Bearbeitungsposition gelangt. Das Werkstück 87 kann hierbei auf einer ähnlichen Höhe wie die länglichen Werkstücke 1 für die Bearbeitung innerhalb des Übergabebereiches 10 positioniert sein. Mit dem in die Werkzeugspindel 55 eingesetzten Werkzeug kann das Werkstück 87 in bekannter Weise bearbeitet werden. Das Portal 41 kann kollisionsfrei über das Führungssystem und den Werkstückträger 88 mit dem aufgespannten Werkstück 87 hinweg fahren.

Die Bearbeitung der flächen- oder bogenförmigen Werkstücke 87 erfolgt ebenso wie die Bearbeitung der länglichen Werkstücke 1 im Übergabebereich 10 bzw. Bearbeitungsbereich der Anlage.

Der Werkstückträger 88 wird in seiner Lage beispielhaft durch Indexbolzen 95 arretiert, die an den Längsseiten des Werkstückträgers 88 angeordnet sind und in z-Richtung von ihm nach unten abstehen. Um die Arretierung des Werkstückträgers 88 zu erreichen, wird das Führungssystem 93 in z-Richtung zusammen mit dem Werkstückträger 88 abgetaktet. Die Indexbolzen 95 werden dabei in ortsfeste Vertiefungen 96 eingeführt (Fig. 13).

Möglich wären auch separat getaktete Arretiereinrichtungen, die an erforderlichen Positionen den Werkstückträger 88 sicher mit dem Maschinengestell verbinden.

Zusätzliche (nicht dargestellte) Indexbolzen können eine Fixierung des Werkstückträgers 88 in y-Richtung ermöglichen. Diese Indexbolzen können an der Spanneinrichtung 11 und/oder im Bereich der ihr gegenüberliegenden Führungsbahn 9 vorgesehen sein und in Bohrungen im Werkstückträger 88 eingreifen.

Das Führungssystem 93 ist so lang, dass sich der Werkstückträger 88 in der positionierten Lage (Fig. 13) vollständig auf dem Führungssystem 93 befindet. Der Wagen 90 kann daher nach der Übergabe des Werkstückträgers 88 an das Führungssystem 93 weggefahren werden, um auf ihm den nächsten Werkstückträger 88 anzuordnen und auf diesem das nächste Werkstück 87 aufzuspannen.

Die Spanner bzw. Sauger 89 sind, wie beispielhaft in Fig. 10 dargestellt ist, über die Breite und Länge des Werkstückträgers 88 verteilt angeordnet. Beispielhaft können die Sauger 89 in Reihen mit Abstand nebeneinander angeordnet sein, wie Fig. 10 beispielhaft zeigt.

Es ist möglich, die Sauger 89 einzeln zu betätigen, so dass je nach Größe des flächenförmigen Werkstückes 87 nur die benötigten Sauger 89 betätigt werden.

Eine weitere vorteilhafte Ausbildung besteht darin, die Sauger 89 so auszubilden, dass sie auf dem Werkstückträger 88 verschiebbar angeordnet sind. Dann kann die Position der Sauger 89 optimal an die Form der flächenförmigen Werkstücke 87 angepasst werden. Insbesondere kann auf diese Weise auch das Werkstück 87 auf dem Werkstückträger 88 einfach positioniert werden.

Da die Sauger 89 vorteilhaft variabel verschiebbar sind und individuell auf dem Werkstückträger 88 angeordnet werden können, kann der Werker zum Beispiel nach Vorgabe der Maschinensteuerung die Sauger 89 exakt positionieren.

Diese Positionierung kann besonders vorteilhaft dann durchgeführt werden, wenn der Werkstückträger 88 schachbrettmäßig aufgeteilt und die Koordinaten der Positionen der Sauger 89 vorgegeben werden. Auch ist es möglich, dass beispielsweise die Positionen der Sauger 89 auf dem Werkstückträger 88 durch einen Laser gekennzeichnet werden. In diesem Falle befindet sich der Wagen 90 an einer definierten Position.

Während des Rüstens des Wagens 90 können in der Anlage weiterhin die kantelförmigen Werkstücke 1 in der Stapelbearbeitung oder ein anderes Werkstück auf einem zweiten Werkstückträger bearbeitet werden.

Um ein schweres flächenförmiges Werkstück 87, zum Beispiel ein Türblatt, auf den Saugern 89 verschieben zu können, können die Sauger 89 in vorteilhafter Weise so ausgebildet sein, dass sie während des Verschiebens an der Schnittstelle zum Werkstück 87 mit Druckluft anstatt Vakuum betrieben wird, indem sie auf Druckluftbetrieb umschaltbar sind. Dann wird Druckluft erzeugt, die ein Luftkissen bildet, auf dem sich das Werkstück 87 leicht verschieben lässt. Auf der dem Werkstückträger 88 zugewandten Seite werden sie in noch zu beschreibender Weise festgehalten.

Da der Wagen 90 außerhalb der Anlage an einen beliebigen Platz gestellt werden kann, besteht die Möglichkeit, den Wagen 90 so anzuordnen, dass der Werkstückträger 88 von allen Seiten zugänglich ist. Dadurch kann ein schweres Werkstück beispielhaft von zwei Personen leicht aufgelegt werden. Ein Hilfsmittel, wie zum Beispiel ein Werkstattkran, ist dann nicht unbedingt erforderlich.

Vorteilhaft ist der Werkstückträger 88 oder der Wagen 90 mit Anschlägen 94, 94a in zwei horizontalen Richtungen (x- und y-Richtung) versehen, an die das unbearbeitete Werkstück 87 angelegt werden kann (Fig. 1 und 10).

Damit sich die Sauger 89 nicht auf dem Werkstückträger 88 unbeabsichtigt verschieben, kann der Werkstückträger 88, zumindest aber seine Auflageseite, durch eine Stahlplatte gebildet sein. Die Sauger 89 sind mit Magneten ausgestattet, mittels derer die Sauger fest auf dem Werkstückträger 88 gehalten werden können.

Es ist aber auch möglich, an die Sauger 89 oder an den Werkstückträger 88 einen Unterdruck anzulegen und auf diese Weise die Sauger 89 auf dem Werkstückträger 88 zu fixieren.

Es ist grundsätzlich möglich, dass der Wagen 90 und die Anlage jeweils ihre eigene Vakuum- und/oder Pneumatikversorgung haben und die entsprechenden Leitungen nach dem Einschieben des Werkstückträgers 88 in die Anlage manuell umgesteckt werden. Auch ist es möglich, dass zum Beispiel beim Absenken des Werkstückträgers 88 das Trennen bzw. Verbinden der entsprechenden Pneumatikanschlüsse automatisch stattfindet.

Die Bearbeitung der bogenförmigen Werkstücke erfolgt in gleicher Weise.

## Patentansprüche

1. Anlage zur Bearbeitung von Werkstücken (1) aus Holz, Kunststoff, Aluminium und dergleichen, mit wenigstens einer ersten Spanneinrichtung (11) zum Einspannen von länglichen Werkstücken (1), wobei die Anlage wenigstens eine zweite Spanneinrichtung (89) für flächen- oder bogenförmige Werkstücke (87) aufweist, die an wenigstens einem Werkstückträger (88) vorgesehen ist, der mit dem flächen- oder bogenförmigen Werkstück (87) bestückbar ist,
**dadurch gekennzeichnet, dass** die erste Spanneinrichtung (11) Klemmbacken (8a, 8b) zum Einspannen der länglichen Werkstücke (1) aufweist, dass der Werkstückträger (88) außerhalb der Anlage mit dem flächen- oder bogenförmigen Werkstück (87) bestückbar ist, und dass ein den Werkstückträger (88) tragender Wagen (90) an ein Führungssystem (93) der Anlage andockbar ist.

2. Anlage nach Anspruch 1,
**dadurch gekennzeichnet, dass** der Werkstückträger (88) in der Anlage in einem Bearbeitungsbereich positionierbar und arretierbar ist.

3. Anlage nach Anspruch 1 oder 2,**dadurch gekennzeichnet, dass** der Werkstückträger (88) auf einer Führung (92) des Wagens (90) angeordnet ist, die in angedockter Lage eine Fortsetzung des Führungssystems (93) der Anlage bildet.

4. Anlage nach einem der Ansprüche 1 bis 3,
**dadurch gekennzeichnet, dass** der Werkstückträger (88) in der Anlage fixierbar ist.

5. Anlage nach einem der Ansprüche 1 bis 4,
**dadurch gekennzeichnet, dass** die zweite Spanneinrichtung (89) eine Saugspanneinrichtung ist.

6. Anlage nach Anspruch 5,
**dadurch gekennzeichnet, dass** die Saugspanneinrichtung auf dem Werkstückträger (88) angeordnete Sauger (89) aufweist.

7. Anlage nach Anspruch 6,
**dadurch gekennzeichnet, dass** die Sauger (89) auf dem Werkstückträger (88) positionierbar sind.

8. Anlage nach Anspruch 6 oder 7,
**dadurch gekennzeichnet, dass** die Oberseite des Werkstückträgers (88) schachbrettmäßig aufgeteilt ist und die Koordinationen der Positionen der Sauger (89) vorgegeben sind.

9. Anlage nach einem der Ansprüche 6 bis 8,
**dadurch gekennzeichnet, dass** die Position der Sauger (89) auf dem Werkstückträger (88) mit einer Anzeigeeinrichtung, vorzugsweise einer Lasereinrichtung, anzeigbar ist.

10. Anlage, nach einem der Ansprüche 5 bis 9,
**dadurch gekennzeichnet, dass** die Sauger (89) auf Druckluftbetrieb umschaltbar sind.

11. Verfahren zur Bearbeitung von Werkstücken aus Holz, Kunststoff, Aluminium und dergleichen, mit einer Anlage nach einem der Ansprüche 1 bis 10, bei dem die länglichen Werkstücke (1) in der Anlage bearbeitet werden, während gleichzeitig das flächen- oder bogen- förmige Werkstücke (87) auf dem Werkstückträger (88) der zweiten Spanneinrichtung (89) außerhalb der Anlage gespannt wird, wobei anschließend der Werkstückträger (88) nach Beenden der Bearbeitung des länglichen Werkstückes (1) in die Anlage gefahren, positioniert und arretiert und das flächen- oder bogenförmige Werkstück (87) bearbeitet wird.

## Claims

1. System for machining workpieces (1) made of wood, plastic, aluminium and the like, having at least one first clamping device (11) for clamping elongate workpieces (1), the system having at least one second clamping device (89) for flat or curved workpieces (87), which is provided on at least one workpiece carrier (88) which can be assembled with the flat or curved workpiece (87),
**characterised in that** the first clamping device (11) has clamping jaws (8a, 8b) for clamping the elongate workpieces (1),
**in that** the workpiece carrier (88) can be assembled with the flat or curved workpiece (87) outside the system, and **in that** a carriage (90) carrying the workpiece carrier (88) can be docked onto a guide system (93) of the system.

2. System according to claim 1,
**characterised in that** the workpiece carrier (88) can be positioned and locked in the system in a processing area.

3. System according to claim 1 or 2,
**characterised in that** the workpiece carrier (88) is arranged on a guide (92) of the carriage (90), which in the docked position forms a continuation of the guide system (93) of the system.

4. System according to one of claims 1 to 3,
**characterised in that** the workpiece carrier (88) can be fixed in the system.

5. System according to one of claims 1 to 4,
**characterised in that** the second clamping device (89) is a suction clamping device.

6. System according to claim 5,
**characterised in that** the suction clamping device has suction cups (89) arranged on the workpiece carrier (88).

7. System according to claim 6,
**characterised in that** the suction cups (89) can be positioned on the workpiece carrier (88).

8. System according to claim 6 or 7,
**characterised in that** the upper side of the workpiece carrier (88) is divided in a chequerboard pattern and the coordinates of the positions of the suction cups (89) are predetermined.

9. System according to one of claims 6 to 8,
**characterised in that** the position of the suction cups (89) on the workpiece carrier (88) can be indicated by an indicator device, preferably a laser device.

10. System according to one of claims 5 to 9,
**characterised in that** the suction cups (89) can be switched to compressed air operation.

11. Method for machining workpieces made of wood, plastic, aluminium and the like, with system according to one of claims 1 to 10, in which the elongate workpieces (1) are machined in the system, while at the same time the flat or curved workpiece (87) is clamped on the workpiece carrier (88) of the second clamping device (89) outside the system, wherein the workpiece carrier (88) is then moved into the system, positioned and locked after the machining of the elongated workpiece (1) has been completed and the flat or curved workpiece (87) is machined.

## Revendications

1. Système d'usinage de pièces (1) en bois, en matière plastique, en aluminium et similaires, avec au moins un premier dispositif de serrage (11) pour le serrage de pièces allongées (1), le système présentant au moins un deuxième dispositif de serrage (89) pour des pièces (87) en forme de surface ou d'arc, qui est prévu sur au moins un porte-pièce (88), qui peut être équipé de la pièce (87) en forme de surface ou d'arc,
**caractérisée en ce que** le premier dispositif de serrage (11) présente des mâchoires de serrage (8a, 8b) pour serrer les pièces à usiner allongées (1), **en ce que** le porte-pièce (88) peut être équipé de la pièce (87) en forme de surface ou de feuille à l'extérieur du système, et **en ce qu'**un chariot (90) portant le porte-pièce (88) peut être amarré à un système de guidage (93) du système.

2. Système selon la revendication 1,
**caractérisée en ce que** le porte-pièce (88) peut être positionné et bloqué dans le système dans une zone d'usinage.

3. Système selon la revendication 1 ou 2,
**caractérisée en ce que** le porte-pièce (88) est disposé sur un guidage (92) du chariot (90) qui, en position accostée, forme un prolongement du système de guidage (93) du système.

4. Système selon l'une des revendications 1 à 3,
**caractérisée en ce que** le porte-pièce (88) peut être fixé dans le système.

5. Système selon l'une des revendications 1 à 4,
**caractérisée en ce que** le deuxième dispositif de serrage (89) est un dispositif de serrage par aspiration.

6. Système selon la revendication 5,
**caractérisée en ce que** le dispositif de serrage par aspiration présente des ventouses (89) disposées sur le porte-pièce (88).

7. Système selon la revendication 6,
**caractérisée en ce que** les ventouses (89) peuvent être positionnées sur le porte-pièce (88).

8. Système selon la revendication 6 ou 7,
**caractérisée en ce que** la face supérieure du porte-pièce (88) est divisée en damier et les coordinations des positions des ventouses (89) sont prédéterminées.

9. Système selon l'une des revendications 6 à 8,
**caractérisée en ce que** la position des ventouses (89) sur le porte-pièce (88) peut être affichée par un dispositif d'affichage, de préférence un dispositif laser.

10. Système selon l'une des revendications 5 à 9,
**caractérisée en ce que** les ventouses (89) peuvent être commutées sur le fonctionnement à l'air comprimé.

11. Procédé d'usinage de pièces en bois, en plastique, en aluminium et similaires, avec un système selon l'une des revendications 1 à 10,
dans lequel les pièces allongées (1) sont usinées dans le système, tandis qu'en même temps la pièce plane ou en forme d'arc (87) est serrée sur le porte-pièce (88) du deuxième dispositif de serrage (89) à l'extérieur du système, le porte-pièce (88) est ensuite amené, positionné et bloqué dans le système après la fin de l'usinage de la pièce allongée (1), et la pièce plane ou arquée (87) est usinée.
